# EUROPÄISCHE PATENTSCHRIFT

(11) **EP 3 459 099 B1**
(45) Veröffentlichungstag und Bekanntmachung des Hinweises auf die Patenterteilung: **27.05.2020**
(21) Anmeldenummer: 17730095.1
(22) Anmeldetag: 07.06.2017
(51) Int. Cl.: H01H 9/44, H01H 33/16, H01H 33/18, H01H 9/42

(54) **SCHALTER MIT LICHTBOGENLÖSCHVORRICHTUNG**
SWITCH HAVING AN ARC-QUENCHING DEVICE
COMMUTATEUR AVEC DISPOSITIF D'EXTINCTION D'ARC ÉLECTRIQUE

(30) Priorität: 06.07.2016 DE 102016212335
(43) Veröffentlichungstag der Anmeldung: 27.03.2019
(73) Patentinhaber: Siemens Aktiengesellschaft, 80333 München (DE)
(72) Erfinder: FREUNDT, Karsten, 14612 Falkensee (DE)
(86) Internationale Anmeldenummer: PCT/EP2017/063752
(87) Internationale Veröffentlichungsnummer: WO 2018/007083

(56) Entgegenhaltungen:
- EP-A1- 2 820 665
- DE-A1- 19 910 119
- DE-A1-102012 025 115
- DE-A1-102012 222 328
- FR-A- 810 009
- US-A- 3 004 116

## Beschreibung

Die Erfindung bezieht sich auf ein Schaltgerät mit einer Vakuumschaltröhre oder bei einer Lichtbogenlöschung in Gasen mit einer Lichtbogenlöschvorrichtung und auf ein Verfahren zum Betreiben eines Schaltgerätes mit einer Lichtbogenlöschvorrichtung.

Schaltgeräte mit einem Kontaktsystem aus einem Bewegkontakt und einem Festkontakt sowie einer Lichtbogenlöschvorrichtung sind aus dem landläufigen Stand der Technik bekannt. Beispielsweise sind im Bereich der Niederspannung Schalter mit einem Festkontakt und einem drehbar gelagerten Bewegkontakt bekannt, wobei eine Lichtbogenlöschvorrichtung unter anderen in Form von Löschblechen vorgesehen ist.

So beschreibt die US 20120261382 A1 ein solches System mit einem Bewegkontakt, einem Festkontakt und einer Lichtbogenlöschvorrichtung, wobei die Lichtbogenlöschvorrichtung aus Lichtbogenteilerblechen und einer Magnetfelderzeugungsvorrichtung besteht, die den entstehenden Lichtbogen in die Lichtbogenteilerbleche drückt. Ein solches System wird auch in der EP2820665 beschrieben und umfasst damit den Oberbegriff von Anspruch 1.

Aus der WO 2014086587 ist ein Schaltgerät bekannt, bei dem im Falle eines beim Öffnen des Kontaktsystems auftretenden Lichtbogen zur Erzeugung eines Gegenstroms führt, welcher der äußeren angelegten Spannung entgegengesetzt ausgebildet ist.

Aufgabe der vorliegenden Erfindung ist es, ein Schaltgerät mit einer verbesserten Lichtbogenlöscheigenschaft zur Verfügung zu stellen.

Diese Aufgabe wird durch den unabhängigen Anspruch 1 und den von diesem abhängigen Ansprüche gelöst.

In einem Ausführungsbeispiel weist ein Schaltgerät für die Verwendung in einer Vakuumschaltröhre oder einer gasisolierten Schaltanlage, ein Kontaktsystem mit mindestens einem Bewegkontakt und mindestens einem Festkontakt auf, wobei der Bewegkontakt mit einen ersten elektrischen Kontakt elektrisch leitend verbunden ist und der Festkontakt mit einen zweiten elektrischen Kontakt elektrisch leitend verbunden ist. Außerdem weist das Schaltgerät eine Lichtbogenlöschvorrichtung, mit einer Anordnung zur Erzeugung eines in einer Ebene senkrecht zur Bewegungsrichtung des Bewegkontaktes ausgebildeten Magnetfeldes, auf, wobei die Anordnung zur Erzeugung des Magnetfeldes einen U-förmigen Kern aufweist, dessen Basis zwischen dem Festkontakt und einer eine erste Stromschleife bildenden elektrischen Anschlussleitung des Festkontaktes angeordnet ist, wobei die Anschlussleitung den Festkontakt mit dem zweiten elektrischen Kontakt elektrisch leitend verbindet, und dessen beide Schenkel, also die Schenkel des U-förmigen Kerns, sich entlang des Kontaktsystems um dieses Kontaktsystem erstrecken.

Dabei weist die Lichtbogenlöschvorrichtung weiter zwei oder mehr Lichtbogenlöschelektroden auf, wobei:
- die zwei oder mehr Lichtbogenlöschelektroden derart seitlich versetzt von dem Kontaktsystem angeordnet sind, dass der Bewegkontakt des Kontaktsystems in seiner Bewegung nicht durch die zwei oder mehr Lichtbogenlöschelektroden beschränkt wird,
- sich die zwei oder mehr Lichtbogenlöschelektroden im geöffneten Zustand des Kontaktsystems seitlich versetzt zwischen dem Bewegkontakt und dem Festkontakt befinden,
- die zwei oder mehr Lichtbogenlöschelektroden senkrecht zur Bewegrichtung des Bewegkontaktes angeordnet sind, und
- die zwei oder mehr Lichtbogenlöschelektroden auf einer offenen Seiten des U-förmigen Kerns der Anordnung zur Erzeugung des Magnetfeldes angeordnet sind, zu der hin eine Lorenzkraft, die auf bewegte Elektronen in einem Plasma eines Lichtbogens in dem Magnetfeld der Anordnung zur Erzeugung des Magnetfelds, bewirkbar ist.

Weiter weist die Lichtbogenlöschvorrichtung eine elektrische Gegenpulsvorrichtung zur Erzeugung eines elektrischen Gegenimpulses zwischen den Lichtbogenlöschelektroden auf. Dies erfolgt durch Kondensatoren, Spulen oder andere Beschaltungen, die einen elektrischen Gegenimpuls zur Löschung des Lichtbogens zwischen den Lichtbogenlöschelektroden erzeugen. Die elektrische Gegenpulsvorrichtung weist mindestens einem ersten Kondensator, mindesten eine Spule und/oder mindestens eine andere Beschaltung zur Erzeugung eines elektrischen Gegenimpulses auf, wobei die elektrische Gegenpulsvorrichtung:
- mit dem ersten elektrischen Kontakt und dem zweiten elektrischen Kontakt elektrisch leitend verbunden ist, und
- die elektrische Gegenpulsvorrichtung derart mit den zwei oder mehr Lichtbogenlöschelektroden elektrisch leitend verbunden ist, dass eine erste Lichtbogenlöschelektrode der zwei oder mehr Lichtbogenlöschelektroden, die im geöffneten Zustand des Kontaktsystem räumlich näher am Festkontakt als am Bewegkontakt angeordnet ist, und dass die elektrische Gegenpulsvorrichtung mit einer ersten Seite mit der ersten Lichtbogenlöschelektrode elektrisch leitend verbunden ist, wobei die erste Seite die Polarität des ersten elektrischen Kontakts aufweist, und
- die elektrische Gegenpulsvorrichtung derart mit den zwei oder mehr Lichtbogenlöschelektroden elektrisch leitend verbunden ist, dass eine zweite Lichtbogenlöschelektrode der zwei oder mehr Lichtbogenlöschelektroden, die im geöffneten Zustand des Kontaktsystem räumlich näher am Bewegkontakt als am Festkontakt angeordnet ist, und dass die elektrische Gegenpulsvorrichtung mit einer zweiten Seite mit der zweiten Lichtbogenlöschelektrode elektrisch leitend verbunden ist, wobei die zweite Seite die Polarität des zweiten elektrischen Kontakts aufweist.

Sollten mehr als zwei Lichtbogenlöschelektroden verwendet werden, so sind diese so anzuordnen und elektrisch mit der elektrischen Gegenpulsvorrichtung elektrisch zu verbinden, dass zumindest zwei der Lichtbogenlöschelektroden derart mit der elektrischen Gegenpulsvorrichtung elektrisch leitend verbunden sind, dass zwei benachbarte Lichtbogenlöschelektroden oder zwei durch ein oder mehr Lichtbogenlöschelektroden getrennte Lichtbogenlöschelektroden jeweils einen Lichtbogenpfad ermöglichen, bei dem eine erste Lichtbogenlöschelektrode, die im geöffneten Zustand des Kontaktsystem räumlich näher am Festkontakt angeordnet ist als eine zweite Lichtbogenlöschelektrode, und die elektrische Gegenpulsvorrichtung mit einer ersten Seite mit der ersten Lichtbogenlöschelektrode elektrisch leitend verbunden ist, wobei die erste Seite die Polarität des ersten elektrischen Kontakts aufweist, und eine zweite Lichtbogenlöschelektrode, die im geöffneten Zustand des Kontaktsystem räumlich näher am Bewegkontakt angeordnet ist als die erste Lichtbogenlöschelektrode, und die elektrische Gegenpulsvorrichtung mit einer zweiten Seite mit der zweiten Lichtbogenlöschelektrode elektrisch leitend verbunden ist, wobei die zweite Seite die Polarität des zweiten elektrischen Kontakts aufweist.

Durch den oben beschriebenen Aufbau wird, beim Öffnen des Kontaktsystems, ein entstehender Lichtbogen durch eine Lichtbogenlöschvorrichtung mit einer Anordnung zur Erzeugung eines in einer Ebene senkrecht zur Bewegungsrichtung des Bewegkontaktes ausgebildeten Magnetfeldes auf die zwei oder mehr Lichtbogenlöschelektroden zu bewegt und der Lichtbogen springt auf die Lichtbogenlöschelektroden über. Dadurch wird weiter die elektrische Gegenpulsvorrichtung derart entladen, dass über die Lichtbogenlöschelektroden ein Gegenimpuls gegen den Lichtbogenstrom in die Lichtbogenlöschvorrichtung derart eingebracht wird, dass der Lichtbogen erlischt.

Bevorzugt wird eine Lichtbogenlöschvorrichtung mit zwei Lichtbogenlöschelektroden.

Die Lichtbogenlöschelektroden sind bevorzugt in Form von Lichtbogenlöschplatten ausgeführt.

Auch wird bevorzugt, dass die Lichtbogenlöschelektroden Teilweise derart isoliert sind, dass nur die Bereich, in denen der Lichtbogen von den Kontakten des Kontaktsystems auf die Lichtbogenlöschelektroden überspringen soll, und/oder der Lichtbogen zwischen den Lichtbogenlöschelektroden überspringen soll, nicht isoliert sind.

Besonders bevorzugt wird, dass die Isolierung eine U-förmige isolierende Hülle um die jeweilige Lichtbogenlöschelektrode bildet.

Besonders bevorzugt sind die Schenkel der U-förmigen isolierenden Hülle nicht gleich lang oder zumindest nicht alle gleich lang ausgebildet. Dadurch kann eine zusätzliche Steuerung der Ausbildung des Lichtbogens erreicht werden. Insbesondere kann dadurch zusätzlich verhindert werden, dass der Lichtbogen auf etwaige Schirmelemente überspringt.

Weiter wird bevorzugt, dass die Lichtbogenlöschplatten parallel zur Basis des U-förmigen Kernes angeordnet sind.

Auch wird bevorzugt, dass die Lichtbogenlöschplatten an der dem Kontaktsystem zugewandten Seite eine gegenüber einer Platte vergrößerte Oberfläche besitzt, insbesondere die Vergrößerung der Oberfläche durch eine Verdickung oder ein biegen der Lichtbogenlöschplatten erreicht wird. Die gebogenen Lichtbogenlöschplatten weisen bevorzugt eine Radius, also eine zumindest teilweise zu einem Kreisbogen gebogenen Bereich, auf.

Bevorzugt wird auch, dass zum Entladen der elektrischen Gegenpulsvorrichtung kein Löschstromschaltelement benötigt, da der Schaltvorgang durch den Lichtbogen in den Lichtbogenlöschblechen eingeleitet wird. Alternativ kann die Entladung der elektrischen Gegenpulsvorrichtung aber durch ein Löschstromschaltelement als extra Schaltelement ausgelöst werden. Damit wird erreicht, dass das Potential zum Erzeugen des Gegenimpulses erst dann an den Lichtbogenlöschelektroden anliegt, wenn der Lichtbogen bereits auf die Lichtbogenlöschelektroden übergesprungen, also auf den durch die Lichtbogenlöschelektroden gebildeten Pfad kommutiert ist.

Auch wird bevorzugt, dass eine Verzögerungszeit zwischen dem Öffnen des Kontaktsystems und dem Schließen des Löschstromschaltelements einstellbar und/oder vorsehbar ist, wobei die Verzögerungszeit Null oder kleiner Null oder größer Null sein kann. Bevorzugt werden Verzögerungszeiten im Bereich von wenigen Millisekunden bis einige Zehn Millisekunden.

Auch wird bevorzugt, dass der U-förmige Kern ein U-förmiger Eisenkern ist.

Bevorzugt wird, dass das Schaltgerät in einer Vakuumschaltröhre angeordnet ist.

Alternativ kann das Schaltgerät auch in einem gasisolierten Bereich oder einem Luftisolierten Bereich angeordnet sein.

Weiter wird bevorzugt, dass die elektrische Gegenpulsvorrichtung mit Kondensatoren ausgeführt ist und aus einem ersten Kondensator, einem zweiten Kondensator und einem dritten Kondensator besteht und der erste Kondensator, der zweite Kondensator und der dritte Kondensator in Reihe geschaltet sind.

Alternativ kann ein Transformator mit oder ohne einen zusätzlichen ersten Kondensator verwendet werden. Die elektrische Gegenpulsvorrichtung weist dann mindestens eine Parallelschaltung aus dem ersten Kondensator und dem Transformator auf, wobei der erste Kondensator elektrisch leitend mit zwei oder mehr der Lichtbogenlöschelektroden verbunden ist. Ohne zusätzlichen ersten Kondensator weist die elektrische Gegenpulsvorrichtung nur den mindestens einen Transformator auf, wobei der mindestens eine Transformator elektrisch leitend mit zwei oder mehr der Lichtbogenlöschelektroden verbunden ist. Die Ausführung mit einem Transformator bietet eine galvanische Trennung zwischen Hauptstromkreis und der elektrischen Gegenpulsvorrichtung.

Auch wird bevorzugt, dass der Bewegkontakt über eine 90° abgewinkelte zweite Stromschleife elektrisch leitend kontaktiert ist und der Bewegkontakt mit, zumindest einem Teil, der um 90° abgewinkelte zweiten Stromschleife derart in dem U-förmigen Kern der Anordnung angeordnet ist, dass beim Öffnen des stromdurchflossenen Kontaktsystems eine zweite Kraft auf den Bewegkontakt wirkt, die in die Richtung des sich öffnenden Bewegkontaktes gerichtet ist. Insbesondere ist die zweite Stromschleife gegenüber der Bewegrichtung des Bewegkontaktes um 90° abgewinkelt.

Bevorzugt wird auch, dass das Öffnen des Kontaktsystems ausschließlich durch die zweite Kraft erfolgt.

Alternativ kann das Öffnen des Kontaktsystems durch eine von Außerhalb der Lichtbogenlöschvorrichtung auf den Bewegkontakt übertragenen, externen Kraft und die zweite Kraft erfolgen. Das heißt, dass das Öffnen des Kontaktsystems beispielsweise zusätzlich zu der zweiten Kraft eine weitere Kraft auf den Bewegkontakt derart einwirkt, dass sich der Bewegkontakt von dem Festkontakt wegbewegt. Diese weitere Kraft kann zum Beispiel durch Federelemente, durch mechanische Federelemente oder durch einen mechanischen oder elektromagnetischen Antrieb erzeugt werden.

Weiter wird bevorzugt, dass das Schaltgerät für Mittelspannungs-, Niederspannungs- und/oder Hochspannungsapplikationen ausgelegt ist, das heißt ausgelegt ist, um Niederspannungen, Mittelspannungen und/oder Hochspannungen zu schalten.

Insbesondere wird bevorzugt, dass das Schaltgerät für Mittelspannungs- und/oder Hochspannungsapplikationen ausgelegt ist, das heißt ausgelegt ist, um Mittelspannungen und/oder Hochspannungen zu schalten.

Bevorzugt wird auch, dass das Schaltgerät ein Schaltgerät sein das für das Schalten von Gleichstrom ausgelegt ist.

Alternativ kann das Schaltgerät ein Schaltgerät sein, das für das Schalten Wechselstrom ausgelegt ist.

Weiter wird bevorzugt dass das Schaltgerät zur Strombegrenzung verwendet wird.

Auch wird bevorzugt, dass der Bewegkontakt des Kontaktsystems über einen Gleitkontakt oder einen flexiblen Leiter oder einer Kombination aus beiden mit dem ersten elektrischen Kontakt verbunden ist.

In einem Ausführungsbeispiel weist Verfahren zum Betreiben eines wie oben ausgeführten Schaltgeräts auf, dass beim Öffnen des Kontaktsystems ein entstehender Lichtbogen durch eine Lichtbogenlöschvorrichtung mit einer Anordnung zur Erzeugung eines in einer Ebene senkrecht zur Bewegungsrichtung des Bewegkontaktes ausgebildeten Magnetfeldes, auf die zwei oder mehr Lichtbogenlöschelektroden bewegt wird und dadurch die elektrischen Gegenpulsvorrichtung derart entladen wird, dass über die Lichtbogenlöschelektroden ein Gegenimpuls gegen den Lichtbogenstrom in das Kontaktsystem derart eingebracht wird, dass der Lichtbogen in der Lichtbogenlöschvorrichtung erlischt.

Die Erfindung wird im Folgenden anhand zweier Figuren und eines Ausführungsbeispiels mit Bezug auf die beiliegenden Figuren erläutert.
- Figur 1:: eine schematische Ansicht eines Ausführungsbeispiels eines Schaltgerätes mit geöffnetem Kontaktsystem.
- Figur 2:: eine schematische Ansicht eines Ausführungsbeispiels eines Schaltgerätes mit geöffnetem Kontaktsystem mit alternativen elektrischen Gegenpulsvorrichtungen.

Die Figur 1 zeigt schematisch das Schaltgerät 1 mit einem geöffneten Kontaktsystem 4. Das Kontaktsystem 4 besteht aus einem Festkontakt 5 und einem Bewegkontakt 7. Das Kontaktsystem 4 und eine Anordnung 13 zum Erzeugen eines Magnetfeldes 42 einer Lichtbogenlöschvorrichtung sind in einer Vakuumröhre 10 angeordnet, die in Figur 1 nur angedeutet ist.

Der Bewegkontakt 7 ist über eine zweite Leiterschleife 6 und einem Gleitkontakt 9 mit einem ersten elektrischen Kontakt 2 verbunden. Der Bewegkontakt 7 wird hier beispielsweise in einem Lager 11 geführt. Eine vakuumdichte Anbindung des Bewegkontaktes 7 an eine Vakuumröhre kann über einen Balg oder Faltenbalg oder Wellenbalg - hier nicht gezeigt - erfolgen. Diese Anordnung kann auch in Gasen betrieben werden, was nicht gezeigt wird. Der Festkontakt 5 ist über die erste Stromschleife 6 mit einem zweiten elektrischen Kontakt 3 verbunden.

Das Kontaktsystem 4 ist in einer Lichtbogenlöschvorrichtung angeordnet, die eine Anordnung 13 zum Erzeugen eines Magnetfeldes 42 enthält. Die Anordnung 13 besteht aus einem u-förmigen Kern 14, mit einer Basis 15, einem ersten Schenkel 19 und einem zweiten Schenkel 20. Die Schenkel 19, 20 verschließen zwei Seiten des u-förmigen Kerns während zwei weitere Seiten offen sind. Ebenso offen ist der der Basis 15 gegenüberliegende Bereich des u-förmigen Kerns 14.

Die erste Lichtbogenlöschelektrode 34 und die zweite Lichtbogenlöschelektrode 36 sind derart seitlich versetzt vom Kontaktsystem 4 angeordnet, dass der Bewegkontakt 7 des Kontaktsystems 4 in seiner Bewegung nicht durch die zwei Lichtbogenlöschelektroden 34, 36 beschränkt wird. Im geöffneten Zustand des Kontaktsystems 4 befinden sich die zwei Lichtbogenlöschelektroden 34, 36 seitlich versetzt zwischen dem Bewegkontakt 7 und dem Festkontakt 5. Die zwei Lichtbogenlöschelektroden 34, 36 befinden sich auf einer der offenen Seiten des u-förmigen Kerns 14, und zwar auf der offenen Seite des u-förmigen Kerns 14 zu der hin eine Lorenzkraft 38 auf die bewegten Elektroen in dem Plasma des Lichtbogens 22 in dem Magnetfeld 42 der Anordnung 13 wirkt.

Die Lichtbogenlöschelektroden weisen in der Figur 1 U-förmige isolierende Hüllen 59 auf.

In der Figur 1 ist eine Situation gezeigt, in der der erste elektronische Kontakt 2 auf einem negativen Potenzial liegt und der zweite elektrische Kontakt 3 auf einem positiven Potenzial liegt. Bei einer umgekehrten Polung funktioniert die Vorrichtung analog, so dass sowohl Wechselströme als auch Gleichströme geschaltet werden können. Durch den wegen des Potenzialunterschieds fließenden Strom tritt beim Öffnen des Kontaktsystems 4 ein Lichtbogen 22 auf, in dessen Plasma sich Elektronen von dem Bewegkontakt 7 zu dem Festkontakt 5 bewegen. Durch das durch die Anordnung 13 erzeugte Magnetfeld 42 werden die Elektronen des Plasmas des Lichtbogens 22 in Richtung der Lichtbogenlöschelektroden 34, 36 bewegt. Dadurch springt der Lichtbogen auf die Lichtbogenlöschelektroden 36, 34 über. Die Lichtbogenlöschvorrichtung verfügt weiter über eine elektrische Gegenpulsvorrichtungen 44 mit mindestens einem ersten Kondensator 46. Bei dem in der Figur 1 gezeigten Ausführungsbeispiel verfügt die elektrische Gegenpulsvorrichtungen 44 über einen Kondensator 46, einen zweiten Kondensator 45 und einen dritten Kondensator 47.

Die elektrische Gegenpulsvorrichtungen 44 ist mit dem ersten elektrischen Kontakt 2 und dem zweiten elektrischen Kontakt 3 verbunden.

Die erste Lichtbogenlöschelektrode 34, die im geöffneten Zustand des Kontaktsystems 4 räumlich näher am Festkontakt 5 als am Bewegkontakt 7 angeordnet ist, ist mit der Seite des ersten Kondensators 46 elektrisch verbunden, die die Polarität des ersten elektrischen Kontaktes 2 aufweist.

Die zweite Lichtbogenlöschelektrode 36, die im geöffneten Zustand des Kontaktsystems 4 räumlich näher am Bewegkontakt 7 als am Festkontakt 5 angeordnet ist, ist mit der Seite des ersten Kondensators 46 verbunden, die die Polarität des zweiten elektrischen Kontaktes 3 aufweist.

Durch diese Anordnung und elektrischen Anschluss der Lichtbogenlöschelektroden 34, 36 wird, wenn ein Lichtbogen von einem Kontakt (hier dem Bewegkontakt 7) über die Lichtbogenlöschelektroden 36, 34 auf den anderen Kontakt (hier dem Festkontakt 5) überspringt, ein Gegenstrom aus dem Kondensator 46 in die Lichtbogenlöschvorrichtung eingespeist. Dies führt zum Erlöschen des Lichtbogens 22.

Zusätzlich wird durch die um 90° abgewinkelte zweite Leiterschleife 6', den in dieser Leiterschleife 6' fließenden Strom und das durch die Anordnung 13 erzeugte Magnetfeld 42 eine Kraft auf den Bewegkontakt bewirkt, der zum Öffnen des Kontaktsystems 4 oder zum beschleunigten Öffnen des Kontaktsystems 4 führt.

Die Figur 2 zeigt das Ausführungsbeispiel des Schaltgerätes 1 der Figur 1 und zusätzlich zwei alternative Ausführungen für die elektrische Gegenpulsvorrichtungen 44, mit einem Transformator 46 oder einem Transformator 46' und einem ersten Kondensator 46.

Die Figur 2 zeigt analog zur Figur 1 den Aufbau des Kontaktsystems 4 mit dem Bewegkontakt 7 und dem Festkontakt 5. Der Festkontakt 5 ist über eine erste Stromschleife 6 mit einem zweiten elektrischen Kontakt 3 elektrisch verbunden. Der Bewegkontakt 7 ist über eine zweite Stromschleife 6' und den Gleitkontakt 9 mit dem ersten Kontakt 2 elektrisch verbunden.

Der Bewegkontakt ist im Lager 11 beweglich gelagert und kann sich in den Bewegungsrichtungen 12 bewegen.

Die Anordnung 13 mit dem U-förmigen Kern 14, der Basis 15 und dem ersten Schenkel 19 und dem zweiten Schenkel 20 dient der Erzeugung eines Magnetfeldes 42, das im Falle eines auftretenden Lichtbogens 22 im Kontaktsystem 4 zusammen mit der Bewegung der Elektroden im Plasma des Lichtbogens 22 eine Lorenzkraft 38 bewirkt.

Durch die Lorenzkraft 38 wir der Lichtbogen auf den Lichtbogenpfad 22' über die Lichtbogenlöschelektroden 34,36 bewegt. Wenn der Lichtbogen 22 auf die Lichtbogenlöschelektroden 34,36 überspringt, wird durch die elektrische Gegenpulsvorrichtungen 44 ein Gegenimpuls auf die Lichtbogenlöschelektroden 34,36 geschaltet und so der Lichtbogen 22 auf dem Lichtbogenpfad 22' gelöscht.

Die aus dem Magnetfeld 42 und dem Strom 60 in der Leiterschleife 6' resultierende Kraft 58 auf den Bewegkontakt 7 ist analog zu Figur 1 gezeigt.

Die Lichtbogenlöschelektroden 34,36 weisen in der Figur 2 wieder optionale U-förmige isolierende Hüllen 59 auf.

Zusätzlich weisen die Lichtbogenlöschelektroden 34, 36 optionale Oberflächenvergrößerungen auf und bilden so jeweils eine erste Lichtbogenlöschelektrode mit Oberflächenvergrößerung 34' und eine zweite Lichtbogenlöschelektrode mit Oberflächenvergrößerung 36'.

Neben der elektrischen Gegenpulsvorrichtung 44, mit dem ersten Kondensator 46, dem zweiten Kondensator 45 und dem dritten Kondensator 47 aus der Figur 1 zeigt die Figur 2 auch zwei alternative elektrische Gegenpulsvorrichtungen 44. Es wird aber nur eine Variante der elektrischen Gegenpulsvorrichtungen 44 verwendet.

Die erste alternative elektrische Gegenpulsvorrichtung 44 weist einen Transformator 46' und einen zum Transformator 46' parallelgeschalteten ersten Kondensator 46 auf. Der Kondensator 46 ist analog zur Figur 1 mit den Lichtbogenlöschelektroden 34, 36 derart verbunden, dass, im Falle eines Lichtbogens 22, der Lichtbogen 22 auf dem Lichtbogenpfad 22' durch einen Gegenimpuls aus der elektrischen Gegenpulsvorrichtung 44 gelöscht wird.

Die zweite alternative elektrische Gegenpulsvorrichtung 44 weist einen Transformator 46'. Der Transformator 46' ist analog zu dem Kondensator 46 der Figur 1 mit den Lichtbogenlöschelektroden 34, 36 derart verbunden, dass, im Falle eines Lichtbogens 22, der Lichtbogen 22 auf dem Lichtbogenpfad 22' durch einen Gegenimpuls aus der elektrischen Gegenpulsvorrichtung 44 gelöscht wird.

Nicht gezeigt und weiter ausgeführt wird die Möglichkeit vor und hinter einem Transformator 46' einen oder mehr weitere Kondensatoren vorzusehen.

### Patentansprüche

- 1: Schaltgerät
- 2: erster elektrischer Kontakt
- 3: zweiter elektrischer Kontakt
- 4: Kontaktsystem
- 5: Festkontakt des Kontaktsystem
- 6: erste Stromschleife zur Erzeugung des Magnetfeldes mit der Anordnung 13
- 6': zweite Stromschleife zur Erzeugung einer Kraft 58 auf den Bewegkontakt 7
- 7: Bewegkontakt des Kontaktsystem
- 9: Gleitkontakt
- 10: Vakuumröhre
- 11: Lager
- 12: Bewegungsrichtung
- 13: Anordnung
- 14: U-förmiger Kern
- 15: Basis
- 19: erster Schenkel
- 20: zweiter Schenkel
- 22: Lichtbogen
- 34: erste Lichtbogenlöschelektrode
- 34': erste Lichtbogenlöschelektrode mit Oberflächenvergrößerung
- 36: zweite Lichtbogenlöschelektrode
- 36': zweite Lichtbogenlöschelektrode mit Oberflächenvergrößerung
- 38: aus dem Magnetfeld 42 und der Bewegung der Elektronen resultierende Lorenzkraft
- 42: Magnetfeld und Richtung des Magnetfeldes, das durch die Anordnung 13 gebildet wird
- 44: elektrische Gegenpulsvorrichtung
- 45: zweiter Kondensator
- 46: erster Kondensator
- 46': Transformator
- 47: dritter Kondensator
- 58: aus dem Magnetfeld 42 und dem Strom 60 in der Leiterschleife 6' resultierende Kraft auf den Bewegkontakt
- 59: U-förmige isolierende Hülle
- 60: Strom oder Stromfluss I

## Patentansprüche

1. Schaltgerät (1) für die Verwendung in einer Vakuumschaltröhre (10) oder bei einer Lichtbogenlöschung in Gasen mit
- einem Kontaktsystem (4), einem Bewegkontakt (7) und einem Festkontakt (5), wobei der Bewegkontakt (7) mit einen ersten elektrischen Kontakt (2) elektrisch leitend verbunden ist und der Festkontakt (5) mit einen zweiten elektrischen Kontakt (3) elektrisch leitend verbunden ist,
- einer Lichtbogenlöschvorrichtung mit einer Anordnung (13) zur Erzeugung eines in einer Ebene senkrecht zur Bewegungsrichtung (12) des Bewegkontaktes (7) ausgebildeten Magnetfeldes (42), wobei die Anordnung (13) zur Erzeugung des Magnetfeldes einen U-förmigen Kern (14) umfasst, dessen Basis (15) zwischen dem Festkontakt (5) und einer eine erste Stromschleife (6) bildenden elektrischen Anschlussleitung des Festkontaktes (5) angeordnet ist, wobei die Anschlussleitung den Festkontakt (5) mit dem zweiten elektrischen Kontakt (3) elektrisch leitend verbindet, und dessen beide Schenkel (19, 20) sich entlang des Kontaktsystems (4) um dieses erstrecken, wobei
die Lichtbogenlöschvorrichtung weiter zwei oder mehr Lichtbogenlöschelektroden (34, 36) aufweist, wobei
- die zwei oder mehr Lichtbogenlöschelektroden (34, 36) derart seitlich versetzt von dem Kontaktsystem (4) angeordnet sind, dass der Bewegkontakt (7) des Kontaktsystems (4) in seiner Bewegung nicht durch die zwei oder mehr Lichtbogenlöschelektroden (34, 36) beschränkt wird,
- sich die zwei oder mehr Lichtbogenlöschelektroden (34, 36) im geöffneten Zustand des Kontaktsystems (4) seitlich versetzt zwischen dem Bewegkontakt (7) und dem Festkontakt (5) befinden,
- die zwei oder mehr Lichtbogenlöschelektroden (34, 36) senkrecht zur Bewegrichtung (12) des Bewegkontaktes angeordnet sind, und
- die zwei oder mehr Lichtbogenlöschelektroden (34, 36) auf einer offenen Seiten des U-förmigen Kerns (14) der Anordnung (13) zur Erzeugung des Magnetfeldes (42) angeordnet sind, zu der hin eine Lorenzkraft (38), die auf bewegte Elektronen in einem Plasma eines Lichtbogens (22) in dem Magnetfeld (42) der Anordnung (13) zur Erzeugung des Magnetfelds (42), bewirkbar ist,
**dadurch gekennzeichnet, dass**
die Lichtbogenlöschvorrichtung weiter eine elektrische Gegenpulsvorrichtung (44) mit mindestens einem ersten Kondensator (46) und/oder mit mindestens einen Transformator (46') aufweist, wobei die elektrische Gegenpulsvorrichtung (44)
- mit dem ersten elektrischen Kontakt (2) und dem zweiten elektrischen Kontakt (3) verbunden ist, und
- die elektrische Gegenpulsvorrichtung (44) derart mit den zwei oder mehr Lichtbogenlöschelektroden (34, 36) verbunden ist, dass eine erste Lichtbogenlöschelektrode (34) der zwei oder mehr Lichtbogenlöschelektroden (34, 36), die im geöffneten Zustand des Kontaktsystem (4) räumlich näher am Festkontakt (5) als am Bewegkontakt (7) angeordnet ist, und dass der erste Kondensator (46) und/oder der mindestens eine Transformator (46') mit einer ersten Seite mit der ersten Lichtbogenlöschelektrode (34) verbunden ist, wobei die erste Seite die Polarität des ersten elektrischen Kontakts (2) aufweist, und
- die elektrische Gegenpulsvorrichtung (44) derart mit den zwei oder mehr Lichtbogenlöschelektroden (34, 36) verbunden ist, dass eine zweite Lichtbogenlöschelektrode (36) der zwei oder mehr Lichtbogenlöschelektroden (34, 36), die im geöffneten Zustand des Kontaktsystem (4) räumlich näher am Bewegkontakt (7) als am Festkontakt (5) angeordnet ist, und dass der erste Kondensator (46)und/oder der mindestens eine Transformator (46') mit einer zweiten Seite mit der zweiten Lichtbogenlöschelektrode (36) verbunden ist, wobei die zweite Seite die Polarität des zweiten elektrischen Kontakts (3) aufweist.

2. Schaltgerät (1) für die Verwendung in einer Vakuumschaltröhre (10) oder bei einer Lichtbogenlöschung in Gasen nach Anspruch 1,
**dadurch gekennzeichnet, dass**
die elektrische Gegenpulsvorrichtung (44) aus einem ersten Kondensator (46) besteht oder aus einem ersten Kondensator (46), einem zweiten Kondensator (45) und einem dritten Kondensator (47) besteht und der erste Kondensator (46), der zweite Kondensator (45) und der dritte Kondensator (47) in Reihe geschaltet sind.

3. Schaltgerät (1) für die Verwendung in einer Vakuumschaltröhre (10) oder bei einer Lichtbogenlöschung in Gasen nach Anspruch 1,
**dadurch gekennzeichnet, dass**
die elektrische Gegenpulsvorrichtung (44) mindestens eine Parallelschaltung aus dem ersten Kondensator (46) und dem Transformator (46') aufweist, wobei der erste Kondensator (46) elektrisch leitend mit zwei oder mehr der Lichtbogenlöschelektroden (34, 36) verbunden ist, oder dass die elektrische Gegenpulsvorrichtung (44) nur den mindestens einen Transformator (46') aufweist, wobei der mindestens eine Transformator (46') elektrisch leitend mit zwei oder mehr der Lichtbogenlöschelektroden (34, 36) verbunden ist.

4. Schaltgerät (1) für die Verwendung in einer Vakuumschaltröhre (1) oder bei einer Lichtbogenlöschung in Gasen nach einem der Ansprüche 1 bis 3,
**dadurch gekennzeichnet, dass**
der Bewegkontakt (7) über eine 90° abgewinkelte zweite Stromschleife (6') kontaktiert ist und
der Bewegkontakt (7) mit zumindest einem Teil der um 90° abgewinkelte zweiten Stromschleife (6') derart in dem U-förmigen Kern (14) der Anordnung (13) angeordnet ist, dass beim Öffnen des stromdurchflossenen Kontaktsystems (4) eine zweite Kraft (58) auf den Bewegkontakt (7) wirkt, die in die Richtung des sich öffnenden Bewegkontaktes gerichtet ist.

5. Schaltgerät (1) für die Verwendung in einer Vakuumschaltröhre (1) oder bei einer Lichtbogenlöschung in Gasen nach Anspruch 4,
**dadurch gekennzeichnet, dass**
das Öffnen des Kontaktsystems (4) ausschließlich durch die zweite Kraft (58) erfolgt.

6. Schaltgerät (1) für die Verwendung in einer Vakuumschaltröhre (1) oder bei einer Lichtbogenlöschung in Gasen nach Anspruch 4,
**dadurch gekennzeichnet, dass**
das Öffnen des Kontaktsystems (4) durch eine von Außerhalb der Lichtbogenlöschvorrichtung auf den Bewegkontakt (7) übertragenen externen Kraft und die zweite Kraft (58) erfolgt.

7. Schaltgerät (1) für die Verwendung in einer Vakuumschaltröhre (1) oder bei einer Lichtbogenlöschung in Gasen nach einem der vorstehenden Ansprüche,
**dadurch gekennzeichnet, dass**
das Schaltgerät (1) für Mittelspannungs-, Niederspannungs- und/oder Hochspannungsapplikationen, insbesondere für Mittelspannungs- und/oder Hochspannungsapplikationen ausgelegt ist.

8. Schaltgerät (1) für die Verwendung in einer Vakuumschaltröhre (1) oder bei einer Lichtbogenlöschung in Gasen nach einem der vorstehenden Ansprüche,
**dadurch gekennzeichnet, dass**
das Schaltgerät (1) ein Schaltgerät für Gleichstrom ist.

9. Schaltgerät (1) für die Verwendung in einer Vakuumschaltröhre (1) oder bei einer Lichtbogenlöschung in Gasen nach einem der vorstehenden Ansprüche,
**dadurch gekennzeichnet, dass**
das Schaltgerät (1) ein Schaltgerät für Wechselstrom ist.

10. Schaltgerät (1) für die Verwendung in einer Vakuumschaltröhre (1) oder bei einer Lichtbogenlöschung in Gasen nach einem der vorstehenden Ansprüche, **dadurch ge kennzeichnet**, dass das Schaltgerät (1) ein Schaltgerät für Strombegrenzung ist.

11. Schaltgerät (1) für die Verwendung in einer Vakuumschaltröhre (1) oder bei einer Lichtbogenlöschung in Gasen nach einem der vorstehenden Ansprüche,
**dadurch gekennzeichnet, dass**
der Bewegkontakt (7) des Kontaktsystems (4) über einen Gleitkontakt (9) und/oder einen flexiblen Leiter mit dem ersten elektrischen Kontakt (2) verbunden ist.

12. Verfahren zum Betreiben eines Schaltgeräts (1) nach einem der vorstehenden Ansprüche,
**dadurch gekennzeichnet, dass**
beim Öffnen des Kontaktsystems (4) ein entstehender Lichtbogen (22) durch eine Lichtbogenlöschvorrichtung mit einer Anordnung (13) zur Erzeugung eines in einer Ebene senkrecht zur Bewegungsrichtung (12) des Bewegkontaktes (7) ausgebildeten Magnetfeldes (42), auf die zwei oder mehr Lichtbogenlöschelektroden (34, 36) bewegt wird und dadurch die elektrische Gegenpulsvorrichtung (44) derart entladen wird, dass über die Lichtbogenlöschelektroden (34, 36) einen Gegenimpuls gegen den Lichtbogenstrom in das Kontaktsystem (4) derart eingebracht wird, dass des Lichtbogen (22) in der Lichtbogenlöschvorrichtung erlischt.

13. Verfahren zum Betreiben eines Schaltgeräts (1) nach Anspruch 12,
**dadurch gekennzeichnet, dass**
der Gegenimpuls der elektrische Gegenpulsvorrichtung eine elektrische Spannung oder ein elektrischer Strom ist.

## Claims

1. Switching device (1) for application in a vacuum switching tube (10) or for arc quenching in gases, comprising:
- a contact system (4), a moveable contact (7) and a fixed contact (5), wherein the moveable contact (7) is connected to a first electrical contact (1) in an electrically conductive manner, and the fixed contact (5) is connected to a second electrical contact (3) in an electrically conductive manner,
- an arc-quenching device, having an arrangement (13) for the generation of a magnetic field (42) which is constituted in a perpendicular plane to the direction of motion (12) of the moveable contact (7), wherein the arrangement (13) for the generation of the magnetic field comprises a U-shaped core (14), the base (15) of which is arranged between the fixed contact (5) and an electrical connecting lead of the fixed contact (5) which constitutes a first current loop (6), wherein the connecting lead connects the fixed contact (5) to the second electrical contact (3) in an electrically conductive manner, and the two limbs (19, 20) of which extend along the contact system (4), around said contact system (4), wherein the arc-quenching device further comprises two or more arc-quenching electrodes (34, 36),
wherein:
- the two or more arc-quenching electrodes (34, 36) are configured in a laterally offset arrangement from the contact system (4), such that the moveable contact (7) of the contact system (4), in its movement, is not restricted by the two or more arc-quenching electrodes (34, 36),
- the two or more arc-quenching electrodes (34, 36), with the contact system (4) in the open state, are laterally offset between the moveable contact (7) and the fixed contact (5),
- the two or more arc-quenching electrodes (34, 36) are arranged perpendicularly to the direction of motion (12) of the moveable contact, and
- the two or more arc-quenching electrodes (34, 36) are arranged on an open side of the U-shaped core (14) of the arrangement (13) for the generation of the magnetic field (42), such that a Lorentz force (38) can act on moving electrons in a plasma of an arc (22) in the magnetic field (42) of the arrangement (13) for the generation of a magnetic field (42),
**characterized in that**
the arc-quenching device further comprises an electrical counter-pulse device (44) having at least one first capacitor (46) and/or having at least one transformer (46'), wherein the electrical counter-pulse device (44):
- is connected to the first electrical contact (2) and the second electrical contact (3), and
- the electrical counter-pulse device (44) is connected to the two or more arc-quenching electrodes (34, 36) such that a first arc-quenching electrode (34) of the two or more arc-quenching electrodes (34, 36), in the open state of the contact system (4), is arranged in closer spatial proximity to the fixed contact (5) than to the moveable contact (7), and that the first capacitor (46) and/or the at least one transformer (46'), on a first side, is connected to the first arc-quenching electrode (34), wherein the first side assumes the polarity of the first electrical contact (2) and
- the electrical counter-pulse device (44) is connected to the two or more arc-quenching electrodes (34, 36), such that a second arc-quenching electrode (36) of the two or more arc-quenching electrodes (34, 36), in the open state of the contact system (4), is arranged in closer spatial proximity to the moveable contact (7) than to the fixed contact (5), and that the first capacitor (46) and/or the at least one transformer (46'), on a second side, is connected to the second arc-quenching electrode (36), wherein the second side assumes the polarity of the second electrical contact (3).

2. Switching device (1) for application in a vacuum switching tube (10) or for arc quenching in gases, according to Claim 1,
**characterized in that**
the electrical counter-pulse device (44) comprises a first capacitor (46), or comprises a first capacitor (46), a second capacitor (45) and a third capacitor (47), and the first capacitor (46), the second capacitor (45) and the third capacitor (47) are connected in series.

3. Switching device (1) for application in a vacuum switching tube (10) or for arc quenching in gases, according to Claim 1,
**characterized in that**
the electrical counter-pulse device (44) comprises at least one parallel circuit comprised of the first capacitor (46) and the transformer (46'), wherein the first capacitor (46) is connected to two or more of the arc-quenching electrodes (34, 36) in an electrically conductive manner, or **in that**
the electrical counter-pulse device (44) is comprised only of the at least one transformer (46'), wherein the at least one transformer (46') is connected to two or more of the arc-quenching electrodes (34, 36) in an electrically conductive manner.

4. Switching device (1) for application in a vacuum switching tube (10) or for arc quenching in gases, according to one of Claims 1 to 3,
**characterized in that** the moveable contact (7) is bonded by means of a second current loop (6'), which is angled through 90°, and the moveable contact (7), with at least part of the 90°-angled second current loop (6'), is arranged in the U-shaped core (14) of the arrangement (13) such that, upon the opening of the energized contact system (4), a second force (58) acts on the moveable contact (7), which is oriented in the direction of the opening moveable contact.

5. Switching device (1) for application in a vacuum switching tube (10) or for arc quenching in gases, according to Claim 4,
**characterized in that** the opening of the contact system (4) is executed exclusively by the second force (58).

6. Switching device (1) for application in a vacuum switching tube (10) or for arc quenching in gases, according to Claim 4,
**characterized in that** the opening of the contact system (4) is executed by an external force, which is transmitted from the exterior of the arc-quenching device to the moveable contact (7), and by the second force (58).

7. Switching device (1) for application in a vacuum switching tube (10) or for arc quenching in gases, according to one of the preceding claims,
**characterized in that** the switching device (1) is designed for medium-voltage, low-voltage and/or high-voltage applications, specifically for medium-voltage and/or high-voltage applications.

8. Switching device (1) for application in a vacuum switching tube (10) or for arc quenching in gases, according to one of the preceding claims,
**characterized in that** the switching device (1) is a switching device for direct current.

9. Switching device (1) for application in a vacuum switching tube (10) or for arc quenching in gases, according to one of the preceding claims,
**characterized in that** the switching device (1) is a switching device for alternating current.

10. Switching device (1) for application in a vacuum switching tube (10) or for arc quenching in gases, according to one of the preceding claims,
**characterized in that** the switching device (1) is a switching device for current limiting.

11. Switching device (1) for application in a vacuum switching tube (10) or for arc quenching in gases, according to one of the preceding claims,
**characterized in that** the moveable contact (7) of the contact system (4) is connected to the first electrical contact (2) by means of a sliding contact (9) and/or a flexible conductor.

12. Method for operating a switching device (1) according to one of the preceding claims,
**characterized in that** an arc (22) which is generated upon the opening of the contact system (4) is moved by means of an arc-quenching device, having an arrangement (13) for the generation of a magnetic field (42) which is constituted in a perpendicular plane to the direction of motion (12) of the moveable contact (7), towards the two or more arc-quenching electrodes (34, 36), and the electrical counter-pulse device (44) is thus discharged such that, via the arc-quenching electrodes (34, 36), a counter-pulse which counteracts the arcing current is introduced into the contact system (4), such that the arc (22) is quenched in the arc quenching device.

13. Method for operating a switching device (1) according to Claim 12,
**characterized in that** the counter-pulse of the electrical counter-pulse device is an electric voltage or an electric current.

## Revendications

1. Appareil (1) de coupure à utiliser dans un tube (10) interrupteur à vide ou pour une extinction d'arc électrique dans des gaz, comprenant
- un système (4) de contact, un contact (7) mobile et un contact (5) fixe, le contact (7) mobile étant connecté d'une manière conductrice de l'électricité à un premier contact (2) électrique et le contact (5) fixe étant connecté d'une manière conductrice de l'électricité à un deuxième contact (3) électrique,
- un dispositif d'extinction d'arc électrique, ayant un agencement (13) de production d'un champ (42) magnétique constitué dans un plan perpendiculaire à la direction (12) de déplacement du contact (7) mobile, l'agencement (13) de production du champ magnétique comprenant un noyau (14) en forme de U, dont la base (15) est disposée entre le contact (5) fixe et une ligne de connexion électrique, formant une première boucle (6) de courant, du contact (5) fixe, la ligne de connexion, connectant, d'une manière conductrice de l'électricité, le contact (5) fixe au deuxième contact (3) électrique et dont les deux branches (19, 20) s'étendent le long du système (4) de contact autour de celui-ci, dans lequel
le dispositif d'extinction d'arc électrique a, en outre, deux ou plusieurs électrodes (34, 36) d'extinction d'arc électrique, dans lequel
- les deux ou plusieurs électrodes (34, 36) d'extinction d'arc électrique sont décalées latéralement du système (4) de contact, de manière à ce que le déplacement du contact (7) mobile du système (4) de contact ne soit pas limité par les deux ou plusieurs électrodes (34, 36) d'extinction d'arc électrique,
- les deux ou plusieurs électrodes (34, 36) d'extinction d'arc électrique se trouvent, dans l'état ouvert du système (4) de contact, décalées latéralement entre le contact (7) mobile et le contact (5) fixe,
- les deux ou plusieurs électrodes (34, 36) d'extinction d'arc électrique sont disposées perpendiculairement à la direction (12) de déplacement du contact mobile, et
- les deux ou plusieurs électrodes (34, 36) d'extinction d'arc électrique sont disposées sur un côté ouvert du noyau (14) en forme de U de l'agencement (13) de production du champ (42) magnétique, auquel peut s'appliquer une force (38) de Lorenz, qui agit sur des électrons mis en mouvement d'un plasma d'un arc (22) électrique dans le champ (42) magnétique de l'agencement (13) de production du champ (42) magnétique,
**caractérisé en ce que**
le dispositif d'extinction d'arc a, en outre, un dispositif (44) électrique d'anti-pulsation ayant au moins un premier condensateur (46) et/ou ayant au moins un transformateur (46'), le dispositif (44) électrique d'anti-pulsation
- est connecté au premier contact (2) électrique et au deuxième contact (3) électrique, et
- le dispositif (44) électrique d'anti-pulsation est connecté aux deux ou plusieurs électrodes (34, 36) d'extinction d'arc électrique, de manière à ce qu'une première électrode (34) d'extinction d'arc électrique, parmi les deux ou plusieurs électrodes (34, 36) d'extinction d'arc électrique, soit disposée, à l'état ouvert du système (4) de contact, plus près dans l'espace du contact (5) fixe que du contact (7) mobile, et **en ce que** le premier condensateur (46) et/ou le au moins un transformateur (46') est connecté par un premier côté à la première électrode (34) d'extinction d'arc électrique, le premier côté ayant la polarité du premier contact (2) électrique, et
- le dispositif (44) électrique d'anti-pulsation est connecté aux deux ou aux plusieurs électrodes (34, 36) d'extinction d'arc électrique, de manière à ce qu'une deuxième électrode (36) d'extinction d'arc électrique, parmi les deux ou plusieurs électrodes (34, 36) d'extinction d'arc électrique, soit, à l'état ouvert du système (4) de contact, disposée dans l'espace plus près du contact (7) mobile que du contact (5) fixe, et **en ce que** le premier condensateur (46) et/ou le au moins un transformateur (46') est connecté, par un deuxième côté, à la deuxième électrode (36) d'extinction d'arc électrique, le deuxième côté ayant la polarité du deuxième contact (3) électrique.

2. Appareil (1) de coupure à utiliser dans un tube (10) d'interrupteur à vide ou dans une extinction d'arc électrique dans des gaz suivant la revendication 1,
**caractérisé en ce que**
le dispositif (44) électrique d'anti-pulsation est constitué d'un premier condensateur (46) ou est constitué d'un premier condensateur (46), d'un deuxième condensateur (45) et d'un troisième condensateur (47) et le premier condensateur (46), le deuxième condensateur (45) et le troisième condensateur (47) sont montés en série.

3. Appareil (1) de coupure à utiliser dans un tube (10) d'interrupteur à vide ou dans une extinction d'arc électrique dans des gaz suivant la revendication 1,
**caractérisé en ce que**
le dispositif (44) électrique d'anti-impulsion a au moins un circuit en parallèle, constitué du premier condensateur (46) et du transformateur (46'), le premier condensateur (46) étant connecté d'une manière conductrice de l'électricité à deux ou plusieurs des électrodes (34, 36) d'extinction d'arc électrique, ou **en ce que** le dispositif (44) électrique d'anti-impulsion n'a que le au moins un transformateur (46'), le au moins un transformateur (46') étant connecté d'une manière conductrice de l'électricité à deux ou plusieurs des électrodes (34, 36) d'extinction d'arc électrique.

4. Appareil (1) de coupure à utiliser dans un tube (10) d'interrupteur à vide ou dans une extinction d'arc électrique dans des gaz suivant l'une des revendications 1 à 3,
**caractérisé en ce que**
le contact (7) mobile est contacté sur une deuxième boucle (6') de courant coudée à 90° et
le contact (7) mobile est disposé, par au moins une partie de la deuxième boucle (6') de courant coudée à 90°, dans le noyau (14) en forme de U de l'agencement (13), de manière à ce que, lors de l'ouverture du système (4) de contact parcouru par un courant, une deuxième force (58), dirigée dans la direction du contact mobile, qui s'ouvre, s'applique au contact (7) mobile.

5. Appareil (1) de coupure à utiliser dans un tube (10) d'interrupteur à vide ou dans une extinction d'arc électrique dans des gaz suivant la revendication 4,
**caractérisé en ce que**
l'ouverture du système (4) de contact s'effectue exclusivement par la deuxième force (58).

6. Appareil (1) de coupure à utiliser dans un tube (10) d'interrupteur à vide ou dans une extinction d'arc électrique dans des gaz suivant la revendication 4,
**caractérisé en ce que**
l'ouverture du système (4) de contact s'effectue par une force extérieure transmise de l'extérieur du dispositif d'extinction d'arc électrique au contact (7) mobile et par la deuxième force (58).

7. Appareil (1) de coupure à utiliser dans un tube (10) d'interrupteur à vide ou dans une extinction d'arc électrique dans des gaz suivant l'une des revendications précédentes,
**caractérisé en ce que**
l'appareil (1) de coupure est conçu pour des applications en moyenne tension, en basse tension et/ou en haute tension, notamment pour des applications en moyenne tension et/ou en haute tension.

8. Appareil (1) de coupure à utiliser dans un tube (10) d'interrupteur à vide ou dans une extinction d'arc électrique dans des gaz suivant l'une des revendications précédentes,
**caractérisé en ce que**
l'appareil (1) de coupure est un appareil de coupure de courant continu.

9. Appareil (1) de coupure à utiliser dans un tube (10) d'interrupteur à vide ou dans une extinction d'arc électrique dans des gaz suivant l'une des revendications précédentes,
**caractérisé en ce que**
l'appareil (1) de coupure est un appareil de coupure de courant alternatif.

10. Appareil (1) de coupure à utiliser dans un tube (10) d'interrupteur à vide ou dans une extinction d'arc électrique dans des gaz suivant l'une des revendications précédentes,
**caractérisé en ce que**
l'appareil (1) de coupure est un appareil de coupure pour une limitation de courant.

11. Appareil (1) de coupure à utiliser dans un tube (10) d'interrupteur à vide ou dans une extinction d'arc électrique dans des gaz suivant l'une des revendications précédentes,
**caractérisé en ce que**
le contact (7) mobile du système (4) de contact est connecté au premier contact (2) électrique par un contact (9) glissant et/ou par un conducteur souple.

12. Procédé pour faire fonctionner un appareil (1) de coupure suivant l'une des revendications précédentes,
**caractérisé en ce que**,
lors de l'ouverture du système (4) de contact, on déplace un arc (22) électrique en création par un dispositif d'extinction d'arc électrique ayant un agencement (13) de production d'un champ (42) magnétique constitué dans plan perpendiculaire à la direction (12) de déplacement du contact (7) mobile, vers les deux ou plusieurs électrodes (34, 36) d'extinction d'arc électrique et, ainsi, on décharge le dispositif (44) électrique d'anti-impulsion, de manière à injecter, par les électrodes (34, 36) d'extinction d'arc électrique, une anti-impulsion contre le courant d'arc électrique dans le système (4) de contact, de manière à éteindre l'arc (22) électrique dans le dispositif d'extinction d'arc électrique.

13. Procédé pour faire fonctionner un appareil (1) de coupure suivant la revendication 12,
**caractérisé en ce que**
l'anti-impulsion du dispositif électrique d'anti-impulsion est une tension électrique ou un courant électrique.
